# FASCICULE DE BREVET EUROPEEN

(11) **EP 0 184 475 B1**
(45) Date de publication et mention de la délivrance du brevet: **24.05.1989**
(21) Numéro de dépôt: 85402076.5
(22) Date de dépôt: 25.10.1985
(51) Int. Cl.: H01J 27/16

(54) **Procédé et dispositif d'allumage d'une source d'ions hyperfréquence**
Verfahren und Vorrichtung zum Starten einer Mikrowellenionenquelle
Method and apparatus for igniting a hyperfrequency ion source

(30) Priorité: 06.11.1984 FR 8416884
(43) Date de publication de la demande: 11.06.1986
(73) Titulaire: COMMISSARIAT A L'ENERGIE ATOMIQUE, 75015 Paris Cédex 15 (FR)
(72) Inventeur: Gualandris, René, F-13100 Aix en Provence (FR); Ludwig, Paul, F-38000 Grenoble (FR); Rocco, Jean-Claude, F-38640 Claix (FR); Zadworny, François, F-38700 Corenc (FR)
(74) Mandataire: Mongrédien, André

(56) Documents cités:
- EP-A- 0 127 523
- FR-A- 2 174 678
- NUCLEAR INSTRUMENTS AND METHODS, vol. 196, no. 2/3, mai 1982, pages 325-329, North-Holland, Amsterdam, NL; F. BOURG et al.: "Source d'ions multicharges minimafios: nouvelles caracteristiques"
- APPLIED PHYSICS LETTERS, vol. 44, no. 4, février 1984, pages 396-398, American Institute of Physics, New York, US; J. ASMUSSEN et al.: "Characteristics of a microwave plasma disk ion source"
- REVUE DE PHYSIQUE APPLIQUEE, vol. 12, no. 10, octobre 1977, pages 1655-1661, Paris, FR; Ph. BOULANGER et al.: "Une source d'ions de basse energie a flux éléve chauffée en hyperfréquences"

## Description

La présente invention s'applique au domaine des sources d'ions hyperfréquence, utilisables aussi en source d'électrons ou en générateur de plasma.

Elle trouve de nombreuses applications, dans le domaine du "sputtering" de couches minces, de la mi- crogravure, de l'implantation ionique, des irradia- teurs à électrons, du chauffage par faisceau de particules neutres rapides du plasma des réacteurs à fusion, des accélérateurs "tandems", synchrocyclotrons et aussi du nettoyage et des traitements de surface.

Jusqu'à présent les réalisations des sources d'ions hyperfréquence se faisaient suivant le principe des sources d'ions à résonance cyclotronique des électrons.

Dans de telles sources connues, on provoque l'ionisation d'un gaz neutre et l'apparition d'un plasma en combinant, dans une cavité HF, les effets syner- gétiques d'un champ électromagnétique hyperfréquence de fréquence F et d'un champ magnétique B constant de façon à obtenir la résonance entre cette dernière fréquence et la pulsation des électrons dans leurs trajectoires circulaires autour des lignes de force du champ B. Cette condition s'écrit donc: formule dans laquelle e et m sont la charge et la masse de l'électron, B le champ magnétique constant présent dans la cavité, et qui donne la relation liant F et B pour obtenir la résonance cyclotronique électronique au sein du plasma. Les électrons décrivent alors des trajectoires en spirale autour des lignes de force du champ B en absorbant de l'énergie du champ B et en acquérant ainsi une énergie cinétique maximale pour provoquer l'ionisation par chocs des molécules de gaz neutre présentes dans la cavité HF de la source.

De telles sources d'ions sont décrites notamment par R. Geller, C. Jacquot et P. Sermet dans les "Proceedings of the Symposium on ions sources and formation of ion beams", Berckeley (Oct. 1974) et par F. Bourg, R. Geller, B. Jacquot, T. Lamy, M. Pontonnier et J.C. Rocco dans "Nuclear Instruments and Methods" North-Holland Publishing Com- pany, 196 (1982) pp. 325-329. Elle sont basées sur l'établissement d'un confinement du plasma à l'aide d'une configuration magnétique en miroir avec des valeurs maximales du champ magnétique B supérieures à la valeur qui assure la résonance cyclotronique des électrons.

Le fonctionnement correct de telles sources d'ions connues nécessite néanmoins certaines précautions spéciales et impose une consommation d'énergie électrique importante, notamment pour la création des champs magnétiques constants de création de la résonance cyclotronique des électrons et d'extraction des ions.

Ainsi, par exemple, dans une source d'ions connue de cette nature, les valeurs maximale et minimale de l'induction magnétique sont de 0,42 et 0,32 Tesla respectivement et la résonance cyclotronique des électrons s'effectue à 0,36 Tesla, la fréquence de l'onde haute fréquence injectée étant fixée à environ 10 GHz.

Les ions créés dans le plasma sont extraits par un système d'extraction, constitué d'électrodes portées à des potentiels continus et qui se trouvent en aval du maximum du champ magnétique. Dans ces conditions, le courant d'ions émis par la source diminue proportionnellement à la valeur du champ au lieu d'extraction et, pour obtenir un courant d'ions intense, il faut extraire les ions dans un champ magnétique au moins du même ordre de grandeur que le champ de la résonance cyclotronique.

Cette nécessité est malheureusement incompatible avec une bonne qualité optique du faisceau d'ions extrait si on annule le champ magnétique avant l'impact des ions dans la zone d'utilisation. Dans ce cas en effet, les ions prennent de l'énergie transversale, le faisceau diverge et ses qualités optiques sont amoindries, selon l'effet décrit dans le théorème de Bush.

Pour conserver les qualités optiques du faisceau en aval de la source d'ions, il faut alors maintenir constant le champ magnétique dans tout l'espace de glissement du faisceau d'ions jusqu'à l'endroit de son application ou de la transformation des ions en particules neutres. Pour l'exemple décrit ci-dessus, le champ à maintenir constant correspond à une induction de 0,36 Tesla environ, et la puissance électrique consommée par les bobines créant ce champ magnétique est de l'ordre de 1 Mégawatt.

Dans le cas d'utilisation des ions à basse énergie (inférieures à 1 keV) le système d'extraction ne permet pas d'extraire les fortes densités. Pour augmenter cette dernière, on peut comprimer le faisceau d'ions en aval de la source d'ions.

Pour comprimer le faisceau d'ions, il faut augmenter le champ magnétique proportionnellement.

L'augmentation de la densité du courant des ions obtenus est donc limitée par les problèmes techniques qui se posent, concernant la production des champs magnétiques de cet ordre de grandeur.

En résumé, les sources d'ions selon l'état connu de la technique présentent les inconvénients principaux suivants :
- d'abord la consommation d'énergie pour établir la configuration magnétique est très élevée,
- ensuite, l'augmentation de la densité du courant d'ions à faible énergie cinétique est problèmatique à cause de la nécessité d'un champ magnétique élevé pour transporter ceux-ci en aval de l'extraction jusqu'au lieu d'utilisation.

Pour pallier ces inconvénients, diverses solutions ont été proposées, comme par exemple celle décrite dans le EP-A 0127 523 au nom du Commissariat à l'Energie Atomique, publié le 5.12.1984. Dans cette demande de brevet européen, la configuration du confinement magnétique a été modifiée pour permettre l'extraction des ions dans un champ magnétique nettement inférieur à celui des sources d'ions de l'art antérieur. Ceci a déjà entraîné une économie considérable de l'énergie nécessaire pour créer la configuration magnétique dans la source d'une part et d'autre part en aval de l'extraction, lors d'un transport à basse énergie du faisceau extrait.

Toutefois, la source d'ions décrite dans cette demande de brevet est toujours une source mettant en oeuvre le phénomène de résonance cyclotronique des électrons pour créer le plasma dans la cavité, et elle nécessite donc toujours dans cette cavité la présence d'un champ magnétique supérieur ou au moins égal à celui qui crée la résonance cyclotronique des électrons.

On a également proposé des sources d'ions fonctionnant avec une cavité hyperfréquence sans champ magnétique constant, c'est-à-dire sans recours au phénomène de résonance cyclotronique électronique. Une telle source est décrite par exemple sous le titre caractéristique of a microwave plasma disc ion source p. 396 et suivantes de la revue Applied Physics Letters n_{°} 44 de février 1984. Dans une telle source néanmoins, la cavité possède un piston réglable qui permet d'en réaliser l'accord sur un mode particulier de résonance pour obtenir la surtension nécessaire à son fonctionnement. Une telle cavité par conséquent doit être considérée comme une cavité accordable fonctionnant sur un mode unique.

La présente invention a précisément pour objet un procédé d'allumage d'une source d'ions hyperfréquence qui fonctionne sans recourir au phénomène de résonance cyclotronique des électrons et, par conséquent, sans la présence d'un champ magnétique constant régnant à cet effet dans la cavité HF.

Ce procédé d'allumage d'une source d'ions hyperfréquence utilisant de façon connue une cavité ré- sonante alimentée par un gaz ou une vapeur d'un matériau destiné à former un plasma, un système d'injectiion dans la cavité d'une puissance hyperfréquence et un système d'extraction des ions du plasma hors de la cavité, se caractérise en ce que la cavité étant du type multimode, on crée, au sein du milieu à ioniser, des germes électroniques et l'on entretient le plasma après son allumage à l'aide de la seule puissance hyperfréquence.

Le demandeur a mis en évidence qu'il était possible une fois le plasma allumé, de le maintenir en activité uniquement à l'aide de la seule puissance hyperfréquence injectée dans la cavité résonnante.

Ce résultat inattendu permet évidemment de réaliser des sources d'ions hyperfréquences beaucoup plus simples que celles de l'art antérieur et en particulier beaucoup plus économiques en raison de la suppression de la consommation électrique importante que nécessitait jusqu'à ce jour la présence d'un champ magnétique pour créer les conditions de résonance cyclotronique électronique.

Selon l'invention, l'allumage de la source d'ions par création de germes électroniques au sein du milieu à ioniser, peut avoir lieu soit de façon unique lors de l'allumage initial, soit de façon répétitive.

Il est à noter qu'un seul allumage permet le fonctionnement de la source en régime pulsé, pour un temps de récurrence de l'ordre de 100 millisecondes.

Selon les applications envisagées, une configuration magnétique axiale et/ou multipolaire peut être néanmoins nécessaire et utilisée pour confiner et homogénéiser le plasma, mais dans ce cas, les valeurs des champs magnétiques sont nettement inférieures celles qui étaient autrefois nécessaires à la création des conditions de résonance cyclotronique des électrons.

Selon une autre caractéristique du procédé d'allumage objet de l'invention, la création de germes électroniques au sein du milieu à ioniser est obtenue par ensemencement direct d'électrons.

Selon une autre variante, la création de ces mêmes germes électroniques est obtenue par application temporaire et locale d'un champ magnétique d'intensité suffisante pour créer, dans un petit volume de la cavité, les conditions d'établissement d'une résonance cyclotronique électronique qui provoque à son tour la création du plasma.

Selon une autre variante du procédé d'allumage objet de l'invention, la création des mêmes germes électroniques au sein du milieu à ioniser est obtenue par application temporaire d'une surpression dans la cavité.

La présente invention a également pour objet un dispositif d'allumage d'une source hyperfréquence mettant en oeuvre le procédé précédent de façon particulièrement simple et à l'aide de moyens en soi connus et d'emploi facile.

Dans un premier mode de mise en oeuvre de l'invention, ce dispositif d'allumage d'une source d'ions hyperfréquence utilisant de façon connue une cavité résonnante multimode alimentée par un gaz ou une vapeur d'un matériau destiné à former un plasma, un système d'injection dans la cavité d'une puissance hyperfréquence et un système d'extraction des ions du plasma hors de la cavité, se caractérise en ce qu'il est constitué d'un électroaimant ceinturant la paroi externe de la cavité, à quelques centimètres en aval du système d'injection et dont la carcasse magnétique est appliquée sur cette cavité.

Grâce à cet électroaimant situé contre la paroi de la cavité, on met en oeuvre le procédé d'allumage qui consiste à créer dans un petit volume de la cavité, de façon temporaire et locale, les conditions d'établissement d'une résonance cyclotronique électronique qui provoque à son tour la création du plasma.

Selon d'autres modes de mise en oeuvre du dispositif d'allumage d'une source d'ions hyperfréquence objet de l'invention, on utilise pour la création de germes électroniques au sein du milieu à ioniser un des moyens choisi dans le groupe comprenant les filaments chauffés, les pointes à émission de champ, les sources d'étincelles, les jauges d'ionisation, le dispositif choisi étant appliqué dans la cavité ou au travers de sa paroi.

Enfin, selon l'invention, chacune des trois dimensions de la cavité résonnante, longueur, largeur et hauteur, doit être supérieure au petit côtè ou au diamètre du guide d'ondes du système d'injection de la puissance haute fréquence de la cavité. Cette condition s'est révélée effectivement nécessaire pour pouvoir obtenir l'allumage et l'auto-entretien d'un plasma dans une cavité résonnante multimode ayant cette forme particulière mais de fait très fréquem- ment utilisée.

Bien entendu, les sources d'ions hyperfréquence mettant en oeuvre le procédé d'allumage, objet de l'invention, peuvent être d'une nature quelconque connue et notamment comporter, comme les autres sources, les variantes ou perfectionnements de détail rappelés ci-dessous.

C'est ainsi par exemple qu'une telle source peut comporter une configuration magnétique située en aval du système d'extraction des ions du plasma ou des électrons pour réaliser dans de bonnes conditions, le transport du faisceau extrait et même pour obtenir sa compression radiale.

Dans d'autres variantes, le système d'extraction des ions ou des électrons peut être constitué par une seule électrode portée à un potentiel déterminé.

Enfin, selon d'autres caractéristiques, qui s'utilisent de façon préférentielle mais non obligatoire, le dispositif d'allumage de la source d'ions hyperfréquence est situé à une distance de l'ordre de quelques centimètres en aval de la zone de jonction entre l'injecteur hyperfréquence et la cavité de la source d'ions. Cet emplacement s'est révélé effectivement avantageux pour obtenir un bon allumage dans des conditions d'efficacité maximales.

De la même façon, il est avantageux de placer l'injection du gaz ou de la vapeur du matériau que l'on désire ioniser en amont du système d'extraction des ions ou des électrons et dans son voisinage, c'est-à- dire à une distance relativement faible de ce dernier.

De toute façon, la présente invention sera mieux comprise en se référant à la description qui va suivre donnée à titre explicatif et nullement limitatif, d'un exemple de mise en oeuvre d'une source d'ions utilisant le procédé selon l'invention. Cette description sera faite en référence aux dessins annexés sur lesquels :
- la figure 1 représente en coupe selon l'axe une source d'ions à cavité résonnante hyperfréquence équipée du dispositif d'allumage selon l'invention,
- la figure 2 représente une source identique à celle de la figure 1 sur laquelle on a placé en aval du faisceau une bobine supplémentaire de compression du plasma,
- la figure 3 montre un exemple de source d'ions munie d'un dispositif d'allumage sous forme d'une pointe à émission de champ. Sur la figure 3a, on a représenté une coupe selon l'axe Z de la source d'ions et sur la figure 3b une coupe transversale selon aa du même dispositif,
- la figure 4 montre un exemple de source d'ions munie de filament chauffé.

Selon l'invention, la figure 1 représente schématiquement et d'une manière simplifiée un exemple de réalisation d'une source d'ions, d'électrons ou de plasma, à hyperfréquence, en coupe transversale comprenant l'axe central Z de la source.

Dans une cavité 9 sous vide, de forme cylindrique de révolution par exemple, l'une des extrémités porte un injecteur 8 d'une puissance hyperfréquence au travers d'une fenêtre 13 et l'autre extrémité est reliée à l'endroit d'utilisation des ions, des électrons ou du plasma. Selon l'invention, et comme représenté sur les figures 1 et 2, le guide d'ondes 15, qui est de révolution, a un diamètre inférieur à celui de la cavité 9.

Il est à noter que la cavité 9 peut avoir une forme quelconque suivant la nature de l'utilisation. Notamment, le système d'injection d'une puissance hyperfréquence 8 peut être constitué par plusieurs injecteurs hyperfréquence en parallèle.

Conformément à l'invention, les dimensions relatives d'une source telle que celle des figures 1 et 2, vis-à-vis du système injecteur HF ne sont pas quelconques lorsque la cavité 9 est parallélépipédique. Dans ce cas, les dimensions des trois côtés de la cavité 9 doivent être supérieures au diamètre ou au petit côté du guide d'ondes qui injecte la puissance HF en 13, si l'on veut pouvoir allumer et surtout maintenir le plasma 10 en activité sans recourir à une résonance cyclotronique des électrons de ce plasma.

On introduit en 17 un gaz ou une vapeur destinée à former un plasma sous une pression faible de quelques 0,133 à 1,33 Pa en amont du système 14 d'extraction des ions et en son voisinage.

En fonctionnement multimode de la cavité, il existe en effet un gradient de pression dans la source, cette pression allant en croissant depuis la fenêtre 13 jusqu'à l'extraction, d'où le choix d'introduire le gaz à ioniser au voisinage de l'extraction.

Dans un autre mode de réalisation, le plasma peut être créé à un autre endroit et injecté ensuite dans la cavité 9.

Le système d'allumage 7 est constitué dans cet exemple par un électroaimant circulaire entourant la paroi 9 et comportant une bobine 11 annulaire et une carcasse de fer doux 12 appliquée contre la paroi 9. Cet électroaimant est capable d'allumer la décharge par une impulsion de champ en créant localement et temporairement dans la cavité un champ magnétique réalisant les conditions de résonance cyclotroniques des électrons, et le plasma s'allume en 10. Le système d'extraction des ions ou des électrons est représenté ici sous la forme d'une seule électrode 14.

Si on augmente la puissance hyperfréquence par unité de volume, le courant d'ions augmente. On peut alors extraire des courants d'ions plus grands ou bien réduire les dimensions des cavités, ce qui permet l'utilisation de "minicavités" à faible consommation de puissance hyperfréquence.

De toute façon, l'absence dans une source d'ions de ce type du champ magnétique élevé de création et d'entretien d'un phénomène de résonance cyclotronique électronique conduit à une économie très importante d'énergie, avantage majeur de la présente invention.

Enfin, le faisceau extrait de la source peut être comprimé, en aval des électrodes d'extraction par l'application d'un champ magnétique supplémentaire, c'est le cas par exemple de la bobine 15 sur l'exemple de la figure 2.

A titre d'exemple de mise en oeuvre, une source d'ions selon l'invention a fonctionné, sans champ magnétique de résonance cyclotronique dans les conditions suivantes :
- oscillateur 2,45 GHz,
- puissance HF fixe 1 kW,
- volume de la source 1 dm3,
- gaz N₂ - P 5.10-⁴ mbar
- densité électronique ne 2.10¹Vcm³,
- température électronique Tₑ = 6eV ;

La densité de coupure est ne _{= 7}.₁₀₁₀, valeur que l'on ne peut atteindre dans une source RCE mono- mode à cette fréquence et pour ce gaz.

Sur la figure 3, on voit une source d'ions selon l'invention, munie d'un éclateur 18 de forme quelconque, pointue de préférence, isolé par rapport à la source d'ions 9 par un isolateur 19 et polarisé grâce à une alimentation 20 par rapport à cette même source d'ions 9.

Cette alimentation 20 peut être alternative (simple transformateur) ou continue dans ce cas la pointe 18 est portée à un potentiel négatif par rapport à la source 9.

La différence de potentiel (alternative ou continue) est de l'ordre de quelques kilovolts mais elle dépend de la pression et de la distance d entre la pointe et la paroi la plus éloignée de la source. Lorsque la source d'ions 9 est rectangulaire, il est préférable de mettre la pointe sur le petit côté de cette source 9 (figure 3b). Cet allumeur marche suivant le principe de la décharge luminescente ("glow" dis- charge). Dans une variante de mise en oeuvre, on peut mettre deux pointes et appliquer la différence de potentiel entre les deux pointes. Une source conforme à la figure 3 fonctionne bien par exemple avec les paramètres suivants :
-P=5.10-⁴mbar,
- d = 5 cm,
- V alternatif = 3000 volts,
- durée des impulsions T 1 s.

Sur la figure 4, la source 9 comporte, en tant qu'élément créateur du germe d'ensemencement du plasma un filament 21 en métal réfractaire (W, Mo, Ta) émettant des électrons. Ce filament 21 traverse la paroi 9 de la source dans un isolant 22 ; l'alimentation 23 de chauffage du filament est continue ou alternative.

Des valeurs courantes des paramètres de fonctionnement sont : P = 5.10-4 mbar avec un filament 21 ayant quelques mm² de surface porté à environ 2000_{°}C pendant 1 seconde environ.

En conclusion, on peut dire, d'une part que la diminution, voire la suppression totale du champ magnétique de confinement au niveau de la source entraîne une économie d'énergie très importante dans le cas de l'utilisation de bobines ou un gain important sur les investissements dans le cas de l'utilisation d'aimants ; il en résulte, d'autre part, que, grâce à ces gains d'énergies hyperfréquence et magnétique,les sources selon l'invention trouvent des applications importantes sur des plate-formes à haute tension (Van de Graaf, synchrocyclotrons, etc...), ce qui n'était pas le cas des sources traditionnelles à résonance cyclotroniques des électrons.

## Revendications

1. Procédé d'allumage d'une source d'ions hyperfréquence comportant une cavité résonnante (9) alimentée par un gaz ou une vapeur d'un matériau destiné à former un plasma, un système d'injection (8) dans la cavité d'une puissance hyperfréquence et un système d'extraction (14) des ions du plasma hors de la cavité, caractérisé en ce que la cavité étant du type multimode, on crée, au sein du milieu à ioniser, des germes électroniques et l'on entretient le plasma après son allumage à l'aide de la seule puissance hyperfréquence.

2. Procédé d'allumage selon la revendication 1, caractérisé en ce que la création de germes électroniques au sein du milieu à ioniser a lieu de façon unique lors de l'allumage initial.

3. Procédé d'allumage selon la revendication 1, caractérisé en ce que la création de germes électroniques au sein du milieu à ioniser a lieu de façon répétitive.

4. Procédé d'allumage selon l'une quelconque des revendications 1 à 3, caractérisé en ce que la création de germes électroniques au sein du milieu à ioniser est obtenue par ensemencement direct d'électrons.

5. Procédé d'allumage selon l'une quelconque des revendications 1 à 3, caractérisé en ce que la création de germes électroniques au sein du milieu à ioniser est obtenue par application temporaire et locale d'un champ magnétique d'intensité suffisante pour créer, dans un petit volume de la cavité, les conditions d'établissement d'une résonance cyclotronique électronique qui provoque à son tour la création du plasma.

6. Procédé d'allumage selon l'une quelconque des revendications 1 à 3, caractérisé en ce que la création de germes électroniques au sein du milieu à ioniser est obtenue par application temporaire d'une surpression dans la cavité.

7. Source d'ions hyperfréquence comportant une cavité résonnante multimode (9) alimentée par un gaz ou une vapeur d'un matériau destiné à former un plasma, un système d'injection (8) dans la cavité d'une puissance hyperfréquence et un système d'extraction (14) des ions du plasma hors de la cavité, caractérisé en ce qu'elle comporte un dispositif d'allumage constitué d'un électroaimant (11, 12) ceinturant la paroi externe de la cavité, à quelques centimètres en aval du système d'injection (8) et dont la carcasse magnétique (12) est appliquée sur la paroi (9) de cette cavité.

8. Source d'ions hyperfréquence utilisant de façon connue une cavité résonnante multimode (9) alimentée par un gaz ou une vapeur d'un matériau destiné à former un plasma, un système d'injection (8) dans la cavité d'une puissance hyperfréquence et un système d'extraction (14) des ions du plasma hors de la cavité, caractérisé en ce qu'elle comporte un dispositif d'allumage choisi dans le groupe comprenant les filaments chauffés, les pointes à émission de champ, les sources d'étincelles, les jauges d'ionisation, le dispositif choisi étant appliqué dans la cavité ou au travers de sa paroi.

9. Source d'ions hyperfréquence selon l'une quelconque des revendications 7 et 8, caractérisé en ce que les trois dimensions de la cavité résonnante multimode, longueur, largeur et hauteur, sont chacune supérieure au petit côté ou au diamètre du guide d'ondes du système d'injection de la puissance haute fréquence dans la cavité.

## Claims

1. Process for igniting an ultra-high frequency ion source comprising a resonator cavity (9) supplied by a gas or a vapour of a material intended for forming a plasma, a system (8) for injecting into the cavity an ultra-high frequency power and a system (14) for extracting ions from the plasma outside of the cavity, characterized in that as the cavity is of the multimode type, within the medium to be ionized, are produced electron nuclei and the plasma is preserved following its ignition with the aid of the ultra-high frequency power only.

2. Ignition process according to claim 1, characterized in that the electron nuclei are produced in the medium to be ionized takes place on the once and for all basis during the initial ignition.

3. Ignition process according to claim 1, characterized in that the production of the electron nuclei within the medium to be ionized takes place repetitively.

4. Ignition process according to any one of the claims 1 to 3, characterized in that the production of the electron nuclei within the medium to be ionized is obtained by direct electron seeding.

5. Ignition process according to any one of the claims 1 to 3, characterized in that the electron nuclei are produced within the medium to be ionized by the temporary, local application of a magnetic field having a sufficient intensity to produce, within a small volume of the cavity, the conditions necessary for establishing electron cyclotron resonance, which in turn leads to the formation of the plasma.

6. Ignition process according to any one of the claims 1 to 3, characterized in that the formation of electron nuclei within the medium to be ionized is obtained by the temporary application of an overpressure to the cavity.

7. Ultra-high frequency ion source comprising a multimode resonator cavity (9) supplied by a gas or a vapour of a material intended to form a plasma, a system (8) for injecting ultra-high frequency power into the cavity and a system (14) for extracting ions of the plasma outside of the cavity, characterized in that it has an ignition apparatus constituted by an electromagnet (11, 12) surrounding the outer wall of the cavity, a few centimetres downstream of the injection system (8) and whereof the magnetic casing (12) is applied to the wall (9) of said casing.

8. Ultra-high frequency ion source using in known manner a multimode resonator cavity (9) supplied by a gas or a vapour of a material intended to form a plasma, a system (8) for injecting ultra-high frequency power into the cavity and a system (14) for extracting ions of the plasma outside of the cavity, characterized in that it has an injection device chosen from the group including heated filaments, field emission points, spark sources and ionization gauges, chosen device being applied into the cavity or through its wall.

9. Ultra-high frequency ion source according to either of the claims 7 and 8 characterized in that the three dimensions of the multimode resonator cavity, namely length, width and height are each greater than the small side or the diameter of the waveguide of the system for injecting high frequency power into the cavity.

## Patentansprüche

1. Verfahren zum Starten einer Höchstfrequenzionenquelle, enthaltend einen Hohlraumresonator (9), der mit einem Gas oder einem Dampf eines Materials versorgt wird, das zur Ausbildung eines Plasmas bestimmt ist, ein System (8) zum Einkoppeln einer Höchstfrequenzenergie in den Hohlraum und ein System (14) zum Extrahieren der Plasmaionen aus dem Hohlraum, dadurch gekennzeichnet, daß der Hohlraum vom Mehrmode-Typ ist, man mitten in dem zu ionisierenden Milieu elektronische Keime bildet und man das Plasma nach seiner Zündung mit Hilfe der einzigen Höchstfrequenzenergie unterhält.

2. Startverfahren nach Anspruch 1, dadurch gekennzeichnet, daß die Erzeugung der elektronischen Keime mitten im zu ionisierenden Milieu einzig beim anfänglichen Starten stattfindet.

3. Startverfahren nach Anspruch 1, dadurch gekennzeichnet, daß die Erzeugung der elektronischen Keime mitten im zu ionisierenden Milieu wiederholt stattfindet.

4. Startverfahren nach einem der Ansprüche 1 bis 3, dadurch gekennzeichnet, daß die Erzeugung der elektronischen Keime mitten im zu ionisierenden Milieu durch direkte Einimpfung von Elektronen erhalten wird.

5. Startverfahren nach einem der Ansprüche 1 bis 3, dadurch gekennzeichnet, daß die Erzeugung elektronischer Keime mitten im zu ionisierenden Milieu durch vorübergehende und örtliche Anwendung eines Magnetfeldes erhalten wird, das eine Intensität hat, die ausreichend ist, um in einem kleinen Volumen des Hohlraums die Bedingungen zu erzeugen, die eine elektronische zyklotronische Resonanz einrichten, die ihrerseits die Bildung des Plasmas hervorruft.

6. Startverfahren nach einem der Ansprüche 1 bis 3, dadurch gekennzeichnet, daß die Erzeugung elektronischer Keime mitten im zu ionisierenden Milieu durch vorübergehende Anwendung eines Überdrucks im Hohlraum erhalten wird.

7. Höchstfrequenzionenquelle, enthaltend einen Mehrmode-Hohlraumresonator (9), der mit einem Gas oder einem Dampf aus einem Material versorgt wird, das dazu bestimmt ist, ein Plasma zu bilden, ein System (8) zum Einkoppeln einer Höchstfrequenzenergie in den Hohlraum und ein System (14) zum Ausleiten von Plasmaionen aus dem Hohlraum, dadurch gekennzeichnet, daß sie eine Startvorrichtung enthält, die von einem Elektromagneten (11, 12) gebildet ist, der die Außenwand des Hohlraums einige Zentimeter stromabwärts des Einkoppelsystems (8) umgibt und dessen Magnetjoch (12) an der Wand (9) dieses Hohlraums befestigt ist.

8. Höchstfrequenzionenquelle, die in bekannter Art einen Mehrmode-Hohlraumresonator (9) verwendet, der mit einem Gas oder einem Dampf aus einem Material versorgt wird, das zur Ausbildung eines Plasmas bestimmt ist, mit einem System (8) zum Einkoppeln einer Höchstfrequenzenergie in den Hohlraum und einem System (14) zum Ausleiten der Plasmaionen aus dem Hohlraum, dadurch gekennzeichnet, daß sie eine Startvorrichtung enthält, die aus der Gruppe ausgewählt ist, die Heizdrähte, Feldemissionsspitzen, Funkenquellen, lonisationslehren umfaßt, wobei die gewählte Vorrichtung im Hohlraum oder durch seine Wand hindurch angewendet ist.

9. Höchstfrequenzionenquelle nach einem der Ansprüche 7 und 8, dadurch gekennzeichnet, daß die drei Dimensionen des Mehrmode-Hohlraumresonators Länge, Breite und Höhe jeweils größer als die kleine Seite oder als der Durchmesser des Wellenleiters des Einkoppelsystems für die Höchstfrequenzenergie in den Hohlraum sind.
